# FASCICULE DE BREVET EUROPEEN

(11) **EP 0 895 019 B1**
(45) Date de publication et mention de la délivrance du brevet: **23.08.2006**
(21) Numéro de dépôt: 98500174.2
(22) Date de dépôt: 22.07.1998
(51) Int. Cl.: F17C 13/08

(54) **Carcasse de protection pour bonbonnes de gaz liquéfiés**
Karkasse zum Schutz von Flüssiggasflaschen
Carcass for protecting liquefied gas bottle

(30) Priorité: 31.07.1997 ES 9702105 U
(43) Date de publication de la demande: 03.02.1999
(73) Titulaire: REPSOL BUTANO, S.A., 28015 Madrid (ES)
(72) Inventeur: Perez Arnedo, Elvira, 50008 Zaragoza (ES)
(74) Mandataire: Riera Blanco, Juan Carlos

(56) Documents cités:
- DE-A- 19 528 557
- DE-C- 567 278
- DE-C- 924 155
- FR-A- 1 385 426
- FR-A- 1 534 860
- US-A- 3 050 207

## Description

La présente invention traite d'une carcasse de protection pour bombonnes de gaz liquéfiés.

Les bombonnes de gaz liquéfiés, notamment celles de faible taille, requièrent une carcasse de protection qui assure tant leur équilibre stable que leur manipulation.

Au départ, les propres bombonnes conformaient en elles-mêmes leur base-siège et le propre bouchon se constituait en anse. Mais ce système, outre qu'il est peu sûr, est dangereux (particulièrement face à une éventuelle rupture du bouchon).

Une carcasse est connue de FR 1385426, considéré comme reflétant l'art antérieur le plus proche. FR 1385426 divulgue les caractéristiques qui figurent dans le préambule de l'unique revendication indépendente 1.

La présente invention apporte une solution avantageuse particulièrement quant à la difficulté de conformer sur la propre bombonne la base, les cloisons et les anses de protection/manipulation.

La carcasse de protection pour bombonnes de gaz liquéfiés, selon l'invention, se fonde sur les caractéristiques de résistance et maniabilité des matériaux actuels. Ceci permet une structuration monopièce et indépendante de la bombonne, qui peut se conformer "in situ" et, une fois qu'on y est parvenu, n'est séparable de la bombonne que par des moyens destructifs.

Pour mieux comprendre l'objet de la présente invention, on représente sur les plans une forme se rapportant de préférence à une réalisation pratique, susceptible de changements accessoires, lesquels n'en altéreraient guère le principe.

Les figures 1 à 3 représentent chacune des vues - en levée, de côté, du dessus - de la carcasse de protection pour bombonnes de gaz liquéfiés, selon l'invention, pour un exemple concret - non limitatif - de réalisation pratique.

Les figures 4 à 6 représentent chacune des vues - en levée, de côté, du dessus - de la carcasse de protection pour bombonnes de gaz liquéfiés, selon l'invention, pour un exemple concret - non limitatif - de réalisation pratique alternative.

Sur ces figures ont été représentées des coupes partielles permettant d'observer des détails concrets de construction.

La carcasse de protection pour bombonnes de gaz liquéfiés, selon l'invention, se structure en un corps monopièce (1) conformé "in situ" enserrant la bombonne correspondante de gaz liquéfié (2).

Le corps monopièce (1) définit, au moins, une base inférieure (11) pour siège de la bombonne (2) et pour offrir un appui stable et une tête supérieure (12) annulaire/annelée, qui définit également les conformations /anse, permettant de manipuler l'ensemble. Base (11) et tête (12) sont reliées entre elles par des parois latérales (13) de protection.

Selon la représentation représentée sur les figures 1 à 3 :
- La base inférieure (11) présente une configuration annulaire sur rampe avec une génératrice inférieure (11d) sur rampe courbe-concave conjuguée du corps de la bombonne (2) qu'elle supporte de manière appuyée.
- La tête annulaire / annelée (12) présente une configuration fermée, définie par deux portions, l'une inférieure (12d) et l'autre supérieure (12e), superposées et reliées entre elles et avec la base (11) par les parois verticales (13) - voir figures 1 et 2-.
- Les parois latérales (13) présentent une configuration droite-redressée, en étant tangentes en un certain point avec la bombonne (2) qu'elles protègent. Elles relient entre elles la tête (12) et la base (11).

Selon la réalisation représentée sur les figures 4 à 6 :
- La base inférieure (11) présente une configuration annulaire, avec une génératrice intérieure (11a) en rampe courbe-concave conjuguée du corps de la bombonne (2) qu'elle supporte de manière appuyée. Une série de décrochements intérieurs (11b) et une gorge extérieure (11c) abaissent le matériel et permettent la finition du corps monopièce (1) dans cette zone.
- La tête annulaire / annelée (12) présente une configuration ouverte, définie par une portion inférieure (12a) fermée et deux portions supérieures (12b) ouvertes et se faisant face en opposition. Ces portions supérieures (12b) sont reliées avec la portion inférieure (12a) par des supports verticaux (12c) - voir figures 4, 5 et 6.-
- Les parois latérales (13) présentent une configuration courbe-concave, conjuguée du corps de la bombonne (2) qu'elles protègent. Elles relient entre elles la tête (12) et la base (11) et peuvent être de largeur constante ou de préférence, de largeur variable élargie à partir de la zone centrale - voir figure 5.-

## Revendications

1. Carcasse de protection pour bombonnes de gaz liquéfiés, caractérisant en ce qu'elle se structure en un corps monopièce (1) conformé "in situ" enserrant la bombonne de gaz liquéfié à protéger (2) et qui définit, au moins :
a) une portion de base inférieure (11) pourvue de conformations tant pour siège sur ladite base de la bombonne que pour offrir un appui stable à l'ensemble; **caracterisée en ce qu'**elle comporte:
b) une tête annulaire/annelée (12), pourvue de conformations tant pour protéger l'embouchure de la bombonne que pour constituer une ou plusieurs anses qui permet(tent) la manipulation de l'ensemble;
c) des parois latérales (13) qui relient entre elles la tête annelée (12) et la base inférieure (11), escortant extérieurement le corps de la bombonne à protéger (2).

2. Carcasse de protection pour bombonnes de gaz liquéfiés, selon revendication antérieure, **se caractérisant en ce que** la portion de base (11) présente une configuration annulaire, avec une génératrice intérieure (11a) en rampe courbe-concave conjuguée du corps de la bombonne, qu'elle supporte de manière appuyée.

3. Carcasse de protection pour bombonnes de gaz liquéfiés, selon revendication première et seconde, **se caractérisant en ce que** la tête annulaire/annelée (12) présente une configuration fermée définie par deux portions parallèles (12d,12e) reliées entre elles par plusieurs portions-colonnes ayant également une incidence sur la portion de base et constituant, à leur tour, les parois latérales.

4. Carcasse de protection pour bombonnes de gaz liquéfiés selon revendication une à trois, **se caractérisant en ce que** la tête annulaire / annelée (12) presente une configuration ouverte, avec une portion inférieure fermée (12a) sur laquelle ont une incidence les parois latérales et chacune des deux portions supérieures ouvertes (12b), se faisant face l'une et l'autre et reliées à la précédente par deux supports verticaux (12c).

5. Carcasse de protection pour bombonnes de gaz liquéfiés, selon revendication trois, **se caractérisant en ce que** les parois latérales (13) sont de configuration droite.

6. Carcasse de protection pour bombonnes de gaz liquéfiées, selon revendication quatre, **se caractérisant en ce que** les parois latérales (13) sont de configuration courbe-concave, conjuguée du corps de la bombonne qu'elles protègent.

## Claims

1. Protective casing for liquefied gas bottles, **characterised in that** its structure consists of a single-piece body (1) arranged "in situ" surrounding the liquefied gas bottle to be protected (2), which defines at least:
a) a lower base section (11) fitted with shapes to serve as a support on said base for the bottle as well as to provide stable support to the ensemble; **characterised in that** it comprises:
b) an annular/ringed head (12), fitted with shapes designed both to protect the bottle's nozzle and to constitute one or several handles to facilitate handling of the ensemble;
c) side walls (13) that join together the annular head (12) and the lower base (11), and which externally escort the body of the bottle to be protected (2).

2. Protective casing for liquefied gas bottles according to the preceding claim, **characterised in that** the base portion (11) has an annular configuration, with an internal generatrix (11a) in curved concave form designed to match the body of the bottle that it serves to support.

3. Protective casing for liquefied gas bottles according to claims 1 and 2, **characterised in that** the annular/ringed head (12) has a closed configuration defined by the two parallel sections (12d, 12e) joined together by several column-sections that also rest on the base section and that, in turn, comprise the side walls.

4. Protective casing for liquefied gas bottles according to claims 1 to 3, **characterised in that** the annular/ring head (12) has an open configuration with a closed lower section (12a) attached to the side walls and each of the two open upper sections (12b), which are opposite each other and joined to the former by two vertical supports (12c).

5. Protective casing for liquefied gas bottles according to claim 3, **characterised in that** the side walls (13) have a straight configuration.

6. Protective casing for liquefied gas bottles, according to claim 4, **characterised in that** the side walls have a curve-concave configuration to match the body of the bottle that they serve to protect.

## Patentansprüche

1. Schutzgehäuse für Flüssiggasflaschen, **gekennzeichnet durch** seine monolithische Bauweise (1), geformt an Ort und Stelle, welches die Flüssiggasflasche, also den zu schützenden Gegenstand (2), umgibt und mindestens folgendes definiert:
a) eine untere Auflage (11), die mit ihren Formgebungen, sowohl als Stütze auf dieser Flaschenauflage dient, wie auch stabilen Halt für die gesamte Einheit gewährleistet; **gekennzeichnet durch** Miteinschließen von:
b) einen ringförmigen/mit Ringen versehenen Kopf (12), mit Formgebungen, die einerseits das Mundstück der Flasche schützen sollen, sowie andererseits zur Bildung von einem oder mehreren Griffen für die Handhabung der gesamten Einheit dienen;
c) Seitenwände (13), die den mit Ringen versehenen Kopf (12) und die untere Auflage (11) miteinander verbinden, die den Körper der Flasche, also den zu schützenden Gegenstand (2), von außen verkleiden

2. Schutzgehäuse für Flüssiggasflaschen nach dem vorhergehenden Anspruch, **dadurch gekennzeichnet, dass** die untere Auflage (11) ringförmig dargestellt ist, mit einer inneren Mantellinie (11a) im Übergang einer Konkav-Kurve, die sich an den Flaschenkörper anpasst, dem sie als stützende Auflage dient.

3. Schutzgehäuse für Flüssiggasflaschen nach den Ansprüchen 1 und 2, **dadurch gekennzeichnet, dass** der ringförmige/durch Ringe versehene Kopf (12) ein geschlossenes Gebilde aufweist, welches durch zwei parallele Teile (12d, 12e) definiert wird, die miteinander verbunden sind und zwar durch mehrere Säulenteile, welche auch auf den Auflageteil auftreffen und gleichzeitig die Seitenwände bilden.

4. Schutzgehäuse für Flüssiggasflaschen nach den Ansprüchen 1 bis 3, **dadurch gekennzeichnet, dass** der ringförmige/durch Ringe versehene Kopf (12) ein offenes Gebilde aufweist, und zwar mit einem geschlossenen, unteren Teil (12a), auf den sowohl die Seitenwände wie auch jeder der beiden oberen offenen Teile (12b) treffen. Letztere stehen sich gegenüber und sind mit dem ersteren mittels zwei senkrechter Stützen (12c) verbunden.

5. Schutzgehäuse für Flüssiggasflaschen nach Anspruch 3, **dadurch gekennzeichnet, dass** die Seitenwände (13) gerade geformt sind.

6. Schutzgehäuse für Flüssiggasflaschen nach Anspruch 4, **dadurch gekennzeichnet, dass** die Seitenwände (13) als Konkav-Kurve geformt sind, die sich an den Flaschenkörper, den sie schützen, anpasst.
